# FASCICULE DE BREVET EUROPEEN

(11) **EP 1 899 949 B1**
(45) Date de publication et mention de la délivrance du brevet: **24.10.2018**
(21) Numéro de dépôt: 06778823.2
(22) Date de dépôt: 07.07.2006
(51) Int. Cl.: G10K 11/168

(54) **ENSEMBLE D'INSONORISATION, APPLICATION A L'INSONORISATION D' ESPACES CLOS , ET PROCEDE DE FABRICATION**
LÄRMSCHUTZBAUGRUPPE, VERWENDUNG FÜR DEN LÄRMSCHUTZ VON GEHÄUSEN UND HERSTELLUNGSVERFAHREN DAFÜR
SOUNDPROOFING ASSEMBLY, USE FOR SOUNDPROOFING ENCLOSURES, AND METHOD FOR MAKING SAME

(30) Priorité: 07.07.2005 FR 0507271
(43) Date de publication de la demande: 19.03.2008
(73) Titulaire: Faurecia Automotive Industrie, 92000 Nanterre (FR)
(72) Inventeur: DUVAL, Arnaud, 38518 Gifhorn (DE); MARCEL, Valérie c/o Faurecia Automotive Industrie, F-08110 Mouzon (FR); RONDEAU, Jean-Francois, F-08110 Carignan (FR); CHARBONNIER, Patrice c/o Faurecia Automotive Ind., F-08110 Mouzon (FR)
(74) Mandataire: Lavoix
(86) Numéro de dépôt international: PCT/FR2006/001650
(87) Numéro de publication internationale: WO 2007/006950

(56) Documents cités:
- FR-A- 2 778 780
- GB-A- 2 163 388
- US-A1- 2004 069 564
- US-A1- 2004 099 476

## Description

La présente invention concerne un ensemble d'insonorisation, essentiellement destiné à l'insonorisation d'espaces sensiblement clos, tels que l'habitacle d'une automobile, l'application d'une mousse de matière plastique de tortuosité élevée à une telle insonorisation, et un procédé de fabrication d'un tel ensemble d'insonorisation.

L'invention concerne les problèmes acoustiques qui se posent dans un espace sensiblement clos, tel que l'habitacle d'une automobile, au voisinage de sources de bruit telles qu'un moteur, le contact de pneumatiques avec une route, etc.

Avant la description de la technique antérieure, il convient de définir quelques termes utiles pour la compréhension de l'invention.

En général, dans le domaine des basses fréquences, les ondes acoustiques subissent un "amortissement" par des matériaux sous forme de feuilles simples ou doubles (sandwich) ou par un effet de porosité et d'élasticité d'un système masse-ressort, notamment à mousse viscoélastique.

Un système d'insonorisation assure une "isolation" lorsqu'il empêche l'entrée d'ondes acoustiques à moyennes et hautes fréquences dans l'espace insonorisé, essentiellement par réflexion des ondes vers les sources de bruit ou l'extérieur de l'espace insonorisé.

Un système insonorisant fonctionne par "absorption acoustique" (dans le domaine des moyennes et hautes fréquences) lorsque l'énergie des ondes acoustiques se dissipe dans un matériau absorbant.

L'invention concerne essentiellement l'insonorisation dans la gamme des moyennes et hautes fréquences. En général, il est relativement simple d'obtenir une bonne insonorisation à hautes fréquences avec des moyens simples, mais, dans le domaine des moyennes fréquences (surtout entre 400 et 1 000 Hz), le problème de l'insonorisation est d'autant plus aigu que l'oreille humaine est très sensible dans cette gamme de fréquences.

Bien entendu, les différents phénomènes précités, c'est-à-dire l'amortissement, l'isolation et l'absorption, existent rarement sous forme isolée, et ils sont le plus souvent présents à des degrés divers. Ainsi, le bruit dans un espace clos ne contenant pas de sources de bruit est le résultat des contributions de toutes les sources acoustiques, notamment du moteur d'une automobile, et du filtrage dû aux différentes actions des matériaux insonorisants présents. En conséquence, l'insonorisation d'un espace clos est la résultante de nombreux effets, et il est souhaitable d'obtenir un bon compromis entre l'insonorisation obtenue et les divers moyens mis en oeuvre pour l'obtention de cette insonorisation. Par exemple, il n'est pas nécessaire d'assurer une absorption importante de certaines ondes dans l'espace clos si celles-ci ont été déjà pratiquement éliminées par l'isolation.

On considère maintenant les principales solutions qui ont été mises en oeuvre antérieurement, en référence aux figures 1 à 3 des dessins annexés.

La figure 1 représente un exemple de système masse-ressort utilisé de façon classique pour assurer l'isolation, notamment au niveau du tablier séparant l'habitacle du compartiment moteur d'une automobile. La référence 10 désigne une tôle de support. Une couche 12 d'un matériau à effet ressort, telle qu'une mousse ayant éventuellement des propriétés viscoélastiques, porte une couche 14 d'un matériau du type "masse lourde", c'est-à-dire la couche représentant la masse du système masse-ressort. Un tel système masse-ressort est connu pour la bonne isolation qu'il assure. La référence 16 désigne simplement une couche de décoration qui n'a pas d'effet fonctionnel dans le cas considéré.

Le document GB-2 163 388 décrit un tel système masse-ressort dont la partie de masse lourde comporte deux couches.

Le problème posé par le système représenté sur la figure 1 est que, du fait de sa faible absorption, la couche 14 formant masse lourde doit avoir un poids important. Ainsi, on utilise couramment des couches ayant une masse surfacique de l'ordre de 3 à 7 kg/m². En outre, un tel système est peu efficace dans le domaine des moyennes fréquences.

Comme on cherche à alléger les automobiles pour des raisons de réduction de consommation, de pollution, etc., on a proposé un système tel que représenté sur la figure 2, par exemple dans le document WO 98/18 657. Dans ce système "à double perméabilité", une couche poreuse de découplage 18 est au contact de la tôle 10 de support, de préférence avec interposition partielle d'air, et elle est surmontée d'une couche microporeuse éventuelle d'armature 20 et d'une autre couche poreuse 22, avec éventuellement une couche de décoration 16. Dans un exemple, la plus "lourde" des couches est un feutre phénolique comprimé, et l'autre un feutre souple non comprimé. L'action de ce système est dû à sa double perméabilité, c'est-à-dire à la différence de perméabilité entre les couches poreuses. Son avantage est qu'il est léger, mais son inconvénient est qu'il n'assure pratiquement pas d'isolation : il ne convient donc pas lorsqu'une telle isolation est nécessaire, par exemple pour le tablier d'une automobile.

On connaît aussi, d'après le document WO 03/069 596, un système d'insonorisation élaboré qui comprend deux groupes de couches, dont un second groupe 24 du type masse-ressort comprend une couche 28 de type masse lourde associée à une couche poreuse formant ressort 26. Ce second groupe constitue un système masse-ressort classique, mais la masse de la couche lourde 28 et l'épaisseur de la couche formant ressort 26 sont réduites, par exemple d'un tiers à la moitié, par rapport au système classique illustré par la figure 1. Par exemple, la couche de type masse lourde, au lieu d'avoir une masse surfacique de 6,5 kg/m², peut posséder une masse surfacique de 4 kg/m² seulement. Cette réduction est possible grâce à la présence du premier groupe de couches 30.

Le premier groupe comprend une couche poreuse 32, de type ressort acoustique, et une couche extérieure 34 qui présente une résistance élevée au passage de l'air, et peut aussi éventuellement être utilisée comme couche de décoration active pour l'insonorisation. Cette couche extérieure 34 peut être formée d'un feutre ayant une résistivité au passage de l'air de l'ordre de 3 à 20 fois supérieure à celle de l'autre couche 32.

Ce système constitue donc une sorte de combinaison des deux systèmes décrits en référence aux figures 1 et 2, mais avec un poids nettement réduit par rapport au premier système grâce à l'allégement de la couche 28 de type masse lourde, et une efficacité nettement accrue par rapport au second système grâce à la présence du système masse-ressort.

Le système représenté sur la figure 3 présente d'excellentes propriétés d'insonorisation car le groupe de couches 30, par son effet d'absorption surtout aux moyennes fréquences, compense le plus faible effet d'isolation assuré par le système du groupe de couches 24.

La contrepartie de l'efficacité du système de la figure 3 est son coût relativement élevé. En effet, sa fabrication nécessite un procédé en deux étapes successives effectuées dans des installations séparées dont le coût est élevé.

On s'est rendu compte de façon surprenante selon l'invention que l'effet d'absorption, notamment aux moyennes fréquences, obtenu avec le groupe de couches 30 de la figure 3, c'est-à-dire l'effet de deux couches superposées ayant des résistances très différentes au passage de l'air, pouvait être obtenu avec une seule couche de mousse de caractéristiques particulières. Ces caractéristiques particulières sont une porosité élevée et surtout une tortuosité élevée, ces caractéristiques pouvant être obtenues avec une seule couche de mousse.

L'invention concerne donc l'application d'un tel matériau à l'insonorisation des espaces clos, et l'application de ce matériau à un ensemble d'insonorisation ayant un fonctionnement analogue à celui qu'on a décrit en référence à la figure 3, et dans lequel un système masse-ressort est associé à une couche de mousse de tortuosité élevée.

La "tortuosité" est un paramètre couramment utilisé pour la caractérisation des matériaux poreux. Pour la description des différents paramètres utilisés pour définir les phénomènes d'absorption acoustique des milieux poreux, on peut se référer au document "Absorption acoustique dans les milieux poreux", de D. Lafarge, Y. Auregan et al., Communication au Congrès ONERA, 16 janvier 2003. Ce document décrit notamment les effets de frottement visqueux, les effets inertiels de masse, les échanges thermiques, et les pertes solidiennes, et il se réfère à différents paramètres tels que la perméabilité de Darcy, la tortuosité et la longueur caractéristique visqueuse.

On sait que la tortuosité peut être mesurée par détermination de la pente de la courbe représentant la variation du carré de l'indice de réfraction pour la longueur d'onde acoustique utilisée en fonction de l'inverse de la racine carrée de la fréquence. En pratique, la tortuosité est liée à la forme des trajets de circulation dans un matériau poreux. Des pores traversant de façon rectiligne une feuille à faces parallèles en direction perpendiculaire à ces faces ont une tortuosité égale à 1. Les mousses à cellules ouvertes couramment utilisées ont une tortuosité comprise entre 1 et 1,35.

Selon l'invention, on utilise, pour la couche unique jouant le rôle des deux couches 32 et 34 du système décrit en référence à la figure 3, une couche unique d'une mousse ayant une tortuosité supérieure à 1,4, pouvant atteindre 3 et de préférence de l'ordre de 2. C'est la combinaison d'une porosité élevée (au moins égale à 0,9 et de préférence à 0,95) et de la tortuosité élevée (supérieure à 1,4) qui donne ces propriétés élevées d'absorption acoustique à ce matériau.

Plus précisément, l'invention concerne l'application d'une mousse de matière plastique à cellules ouvertes de tortuosité supérieure à 1,4 à l'insonorisation d'espaces sensiblement clos.

Dans cette application, cette mousse forme avantageusement une couche associée à un groupe de couches de type masse-ressort comprenant une couche ayant une fonction de masse lourde viscoélastique et une couche formant ressort.

L'invention concerne aussi un ensemble d'insonorisation selon la revendication 1 comprenant des couches superposées, du type qui comporte un premier groupe de couches ayant une bonne résistance au passage de l'air, et un second groupe de couches à fonction masse-ressort, le second groupe comportant une couche ayant une fonction de masse lourde viscoélastique et une couche de type ressort ; selon l'invention, le premier groupe de couches comprend une couche d'une mousse à cellules ouvertes de porosité élevée, de tortuosité élevée et de bonne résistance au passage de l'air, cette couche ayant, grâce à sa tortuosité élevée, d'excellentes propriétés d'absorption acoustique aux fréquences moyennes et hautes.

De préférence, le premier groupe de couches ne comprend que la couche de mousse de tortuosité élevée.

Dans un mode de réalisation avantageux, la couche de mousse de tortuosité élevée est élastique.

La couche de tortuosité élevée a une porosité supérieure à 0,9, et de préférence à 0,95.

La couche de tortuosité élevée a une résistivité à l'écoulement de l'air comprise entre 10 000 et 90 000 N.s/m⁴, et de préférence de l'ordre de 30 000 N.s/m⁴.

De préférence, la mousse de la couche de tortuosité élevée est formée d'une matière plastique choisie parmi les polyuréthannes et les résines mélamines.

De préférence, la couche de masse lourde viscoélastique a une masse inférieure d'un tiers au moins à la masse d'une couche de masse lourde d'un système d'isolation classique à masse lourde et ressort.

De préférence, la couche de type ressort du second groupe de couches a une tortuosité au plus égale à 1,4. La couche de tortuosité élevée a une tortuosité comprise entre 1,4 et 3, de préférence de l'ordre de 2.

Dans le cas où les sources de bruit nécessitent une plus grande insonorisation dans la plage des basses fréquences entre 200 et 400 Hz, il est possible d'utiliser, pour la couche de type ressort, une mousse viscoélastique (par exemple à cellules partiellement fermées) qui a l'avantage de donner un amortissement structural dans la plage des basses fréquences entre 200 et 400 Hz et dont le facteur de pertes est de l'ordre de 0,2 à 0,45, alors que celui de la couche de tortuosité élevée est de l'ordre de 0,1 à 0,2. La réduction de pente d'isolation, c'est-à-dire des pertes par transmission, de cette couche viscoélastique est compensée par la bonne pente d'isolation de la couche de tortuosité élevée.

Il est avantageux que l'ensemble d'insonorisation ait une épaisseur supérieure à 20 mm.

L'ensemble d'insonorisation peut en outre comporter une couche de décoration du côté de la couche de tortuosité élevée.

L'invention concerne aussi un procédé de fabrication d'un ensemble d'insonorisation selon la revendication 7 comprenant des couches superposées, l'ensemble étant du type qui comporte un premier groupe de couches ayant une bonne résistance au passage de l'air et d'excellentes propriétés d'absorption acoustique aux fréquences moyennes et hautes, et un second groupe de couches à fonction masse-ressort, le second groupe comportant une couche ayant une fonction de masse lourde viscoélastique et une couche de type ressort ; le procédé comprend la formation d'un ensemble initial comprenant au moins une couche de chacun des deux groupes, et le chauffage de l'ensemble obtenu, le chauffage d'au moins une autre couche que celles de l'ensemble initial, l'empilement de l'ensemble initial et de l'autre couche, la disposition de l'empilement dans un moule de pressage, et l'association des couches par pressage de l'empilement.

De préférence, le chauffage d'au moins une autre couche comprend le chauffage d'une couche de type ressort. De préférence, le chauffage d'une couche de type ressort comprend le chauffage d'un feutre.

De préférence, le premier groupe de couches comporte une seule couche, et la formation de l'ensemble initial comprend la sélection, comme couche du premier groupe, d'une couche d'une mousse à cellules ouvertes de porosité et de tortuosité élevées.

D'autres caractéristiques et avantages de l'invention seront mieux compris à la lecture de la description qui va suivre d'exemples de réalisation, faite en référence aux dessins annexés sur lesquels :
les figures 1 à 3, déjà décrites, représentent les structures de trois systèmes connus d'insonorisation ; et
la figure 4 est une coupe schématique d'un ensemble d'insonorisation selon l'invention, disposé sur une tôle de support.

Sur la figure 4, la référence 10 désigne, comme sur les autres figures, une tôle destinée à porter l'ensemble d'insonorisation selon l'invention, par exemple un tablier séparant un compartiment moteur d'un habitacle d' automobile. Celui-ci comprend d'abord un second groupe 24 de couches comprenant, comme le système de la figure 3, une première couche 26 formant ressort et une seconde couche 28 formant masse lourde. La première couche 26 formant ressort est une mousse souple à cellules ouvertes, par exemple de matière thermoplastique, ayant de bonnes propriétés d'absorption et de découplage mécanique. Le matériau de la couche 28, qui est imperméable, contient des matériaux denses, tels que des déchets de bitume, de la craie, du sulfate de baryum, liés par une matière thermoplastique, par exemple une polyoléfine telle que le polyéthylène. On peut aussi citer comme liant un copolymère éthylène-acétate de vinyle, ou un terpolymère éthylène-propylène-diène monomère. Cet ensemble peut être analogue à celui qui est représenté sur la figure 3. Ce second groupe de couches porte une couche 36, constituant à elle seule un premier groupe de couches et formée d'une mousse de tortuosité élevée, telle qu'une mousse souple de polyuréthanne de porosité supérieure à 0,9 et de tortuosité voisine de 2.

La mousse de porosité élevée et de tortuosité élevée utilisée selon l'invention est de préférence une mousse de polyuréthanne ou de résine de mélamine. Elle peut être pratiquement rigide, mais elle est de préférence souple. Dans un exemple, on prépare une telle mousse de tortuosité élevée par fabrication du polyuréthanne avec un rapport isocyanate/polyol nettement supérieur aux valeurs couramment utilisées. Ces valeurs dépendent de chaque couple isocyanate-polyol. La mousse obtenue a des pores de distribution irrégulière, de formes et de liaisons complexes. Sa porosité est élevée, c'est-à-dire supérieure à 0,9, et de préférence à 0,95, cette porosité étant déterminée simplement par le rapport du poids de la mousse et du poids de la matière correspondante non poreuse. Sa résistivité à l'écoulement de l'air est élevée, comprise entre 10 000 et 90 000 N.s/m⁴, et habituellement de l'ordre de 30 000 N.s/m⁴. Un exemple d'une telle mousse est obtenu avec 100 parties de polyéther polyol et de 65 parties de di-isocyanate de diphénylméthane.

On considère maintenant des essais qui ont été réalisés dans une installation simulant le tablier d'une automobile. Des ensembles ont été réalisés avec les systèmes des figures 1, 3 et 4 ayant des configurations donnant toutes des performances acoustiques pratiquement équivalentes. Ces performances correspondaient à une réduction de bruit de 38 dB à 400 Hz, de 50 dB à 500 Hz, et de 57 dB environ dans la plage de 800 Hz à 1 250 Hz environ, la réduction étant encore plus importante aux fréquences supérieures.

Pour l'obtention de ces performances, le système tel que représenté sur la figure 1 (sans la couche de décoration 16) comprenait une couche de mousse de polyuréthanne 12 de 20 mm d'épaisseur, ayant une masse surfacique de 1,2 kg/m². La couche 14 de masse lourde, avait une masse surfacique de 6,5 kg/m². Le poids d'un élément insonorisant de 1 m² était donc de 7,7 kg.

Dans l'exemple de la figure 3, la couche 26 de mousse à effet ressort, de même qualité que dans le système de la figure 1, avait une épaisseur de 15 mm, et une masse surfacique de 0,9 kg/m². La couche de type masse lourde 28 avait une masse surfacique réduite à 4 kg/m². La réduction de la masse de cette couche s'accompagnait ainsi d'une réduction de l'épaisseur de la couche de mousse ressort. La troisième couche 32 était constituée d'une mousse thermoplastique identique à celle de la couche 26, mais d'épaisseur plus faible égale à 7 mm, et de masse surfacique égale à 0,49 kg/m². La couche extérieure 34 était formée d'un feutre de 5 mm d'épaisseur. La masse surfacique de l'ensemble formé était de 5,5 kg.

Dans l'exemple ayant la structure de la figure 4, les couches 26 et 28 étaient les mêmes que dans l'exemple précédent, et la couche 36 était formée d'une mousse de polyuréthanne de tortuosité voisine de 2, ayant une masse surfacique de 0,6 kg/m² et ayant une épaisseur de 10 mm. La masse surfacique de l'ensemble réalisé était aussi de 5,5 kg/m².

Dans les trois réalisations, les mousses des couches 12, 26 et 32 étaient une même couche de mousse de polyuréthanne de masse volumique de 60 kg/m³.

Ainsi, pour des performances acoustiques identiques aux fréquences moyennes et élevées, le système connu décrit en référence à la figure 1 avait un poids de 7,7 kg/m², et les systèmes représentés d'une part sur la figure 3 et d'autre part sur la figure 4 avaient un poids de 5,5 kg/m², soit une réduction de poids de 28 % par rapport au système de la figure 1.

Le système connu de la figure 3 nécessite un procédé de fabrication relativement élaboré en deux étapes, du fait de la disposition nécessaire de quatre couches. En pratique, les deux étapes successives sont effectuées dans des installations séparées, si bien que le coût de l'ensemble obtenu est élevé.

Avec le système décrit en référence à l'invention, l'ensemble représenté sur la figure 4 (à l'exclusion de la tôle 10) peut être fabriqué en une seule opération lorsque la mousse a été préparée et n'a plus qu'à être associée, ou dans une seule installation en deux opérations liées, moins coûteuses que deux opérations séparées, lorsque la mousse de tortuosité élevée est préparée en même temps.

On décrit maintenant un de ces procédés de fabrication de l'ensemble d'insonorisation représenté sur la figure 4, dans un mode d'exécution d'un procédé selon l'invention.

Les figures 5 à 8 sont des coupes illustrant les diverses phases du procédé, et la figure 9 est une vue en plan d'une installation permettant l'exécution de la suite des opérations.

La couche de masse lourde 28 est posée sur la couche 36 de mousse à tortuosité élevée pour former un ensemble initial 42. La couche 28 comporte, du côté opposé à la couche 36 de mousse, une matière thermofusible. L'ensemble 42 ainsi obtenu est soumis à un chauffage infrarouge dans une étuve infrarouge 44.

Par ailleurs, un feutre formant ressort, constituant la couche 26, est soumis à un chauffage dans une étuve à circulation d'air chaud 46, puis est transmis pour former, avec l'ensemble initial sortant de l'étuve 44, un ensemble sandwich préchauffé 48 comprend les deux couches 28, 36 chauffées dans l'étuve 44 surmontées de la couche formant ressort 26 qui a été chauffée. L'ensemble sandwich préchauffé 48 est transmis au moule 38, 40 d'une presse 50 qui est sous la commande d'un opérateur 52.

La presse 50 comporte, comme indiqué sur la figure 8, un moule inférieur 38, ayant avantageusement des canaux de transmission de vide, et un moule supérieur 40.

Dans le cas où le moule 38, 40 utilisé dans la presse 50 comporte un dispositif incorporé de coupe, les pièces de forme voulue sont directement obtenues. Dans le cas contraire, les pièces sortant de la presse 50 sont transmises à un appareil de coupe 54.

Bien qu'on ait décrit cet exemple de procédé dans le cas où la première couche mise en place est la couche 36 de tortuosité élevée, le procédé est aussi très avantageux lorsque la première couche est constituée d'un simple feutre.

L'avantage du procédé décrit est qu'il permet l'obtention des pièces voulues avec utilisation d'une seule installation comprenant un seul moule. Cette disposition permet une réduction notable des coûts de fabrication.

Le procédé décrit permet ainsi de tirer avantage de la réduction de poids indiquée précédemment. Il permet de réaliser des pièces plates ou en forme. L'installation utilisée pour sa mise en oeuvre peut aussi être utilisée dans le cas de l'application du procédé à des ensembles d'insonorisation à quatre couches décrits précédemment en référence au document précité WO 03/069 596, et il permet ou non l'intégration du système de coupe à l'installation.

Grâce à ce procédé de fabrication simplifié et à la plus faible consommation de matières (réduction de poids), les ensembles d'insonorisation selon l'invention peuvent être fabriqués à un coût très inférieur à celui des ensembles représentés sur la figure 3, et même un peu inférieur ou au moins comparable à celui des ensembles représentés sur la figure 1.

On peut aussi noter que les ensembles des deux modes de réalisation des figures 3 et 4 donnent des résultats identiques avec des structures dont la seule différence est le remplacement de deux couches (32, 34) de la figure 3 par une seule couche (36) de la figure 4, avec pratiquement la même épaisseur. On ne peut donc pas considérer que le système de la figure 4 est un système "dégradé" par rapport à celui de la figure 3 : au contraire, il constitue un perfectionnement puisque, pour des résultats acoustiques équivalents, il simplifie la fabrication et réduit significativement le coût.

On peut enfin noter que la fabrication des ensembles d'insonorisation réalisés selon l'invention se prête bien à la formation d'orifices bien adaptés au passage des éléments devant traverser l'ensemble, tels une colonne de direction, des pédales de frein et d'accélérateur, etc.

En conséquence, grâce à l'utilisation de cette mousse de tortuosité élevée, il est possible d'obtenir des propriétés aussi bonnes que celles que donne le système connu décrit en référence à la figure 3, mais à un coût bien moindre que celui de ce système.

Par rapport au système connu représenté sur la figure 1, la réduction de poids est très importante et correspond donc à une réduction de consommation et de pollution des véhicules dans lesquels ces systèmes sont utilisés.

Par rapport au système de la figure 2, l'invention donne des propriétés acoustiques bien meilleures, puisque le système de la figure 2 ne permet pas d'obtenir une isolation suffisante.

Bien qu'on se soit référé au tablier d'une automobile, l'invention a des applications bien plus étendues : dans une automobile, elle convient notamment au plancher, au toit, à toute surface interne à l'habitacle, mais elle convient aussi de façon générale à tout espace sensiblement clos qui se trouve au voisinage de sources de bruit extérieur.

## Revendications

1. Ensemble d'insonorisation comprenant des couches superposées, comportant :
- une première couche (36) et
- un second groupe (24) de couches à fonction masse- ressort, le second groupe comportant une couche (28) ayant une fonction de masse lourde viscoélastique et une couche (26) de type ressort,
la première couche (36) étant posée sur la couche ayant une fonction de masse lourde viscoélastique (28),
**caractérisé en ce que** la première couche (36) est une mousse à cellules ouvertes **caractérisée par** sa porosité, sa tortuosité et sa résistivité à l'écoulement de l'air, cette couche (36) ayant, grâce à sa tortuosité, des propriétés d'absorption acoustique aux fréquences moyennes et hautes,
la première couche (36) ayant une porosité supérieure à 0,9, une résistivité à l'écoulement de l'air comprise entre 10 000 et 90 000 N. s/m⁴ et une tortuosité comprise entre 1,4 et 3.

2. Ensemble selon la revendication 1, **caractérisé en ce que** la première couche (36) de mousse est élastique.

3. Ensemble selon l'une quelconque des revendications précédentes, **caractérisé en ce que** la mousse de la première couche (36) est formée d'une matière plastique choisie parmi les polyuréthannes et les résines mélamines.

4. Ensemble selon l'une quelconque des revendications précédentes, **caractérisé en ce que** la couche (26) de type ressort du second groupe de couches a une tortuosité au plus égale à 1,4.

5. Ensemble selon l'une quelconque des revendications précédentes, **caractérisé en ce qu'**il a une épaisseur supérieure à 20 mm.

6. Ensemble selon l'une des revendications précédentes, **caractérisé en ce qu'**il est constitué de la première couche et du second groupe de couches à fonction masse-ressort

7. Procédé de fabrication d'un ensemble d'insonorisation comprenant des couches superposées , l'ensemble comportant :
- une première couche (36) et
- un second groupe (24) de couches à fonction masse- ressort, le second groupe comportant une couche (28) ayant une fonction de masse lourde viscoélastique et une couche (26) de type ressort,
la première couche (36) étant posée sur la couche ayant une fonction de masse lourde viscoélastique (28),
la première couche (36) étant une mousse à cellules ouvertes **caractérisée par** sa porosité, sa tortuosité et sa résistivité à l'écoulement de l'air, cette couche (36) ayant, grâce à sa tortuosité, des propriétés d'absorption acoustique aux fréquences moyennes et hautes,
la première couche (36) ayant une porosité supérieure à 0,9, une résistivité à l'écoulement de l'air comprise entre 10 000 et 90 000 N. s/m⁴ et une tortuosité comprise entre 1,4 et 3,
**caractérisé en ce que** le procédé comprend :
- la formation d'un ensemble initial comprenant au moins la première couche (36) et une couche du deuxième groupe, et le chauffage de l'ensemble obtenu,
- le chauffage d'au moins une autre couche (26) que celles de l'ensemble initial,
- l'empilement de l'ensemble initial et de l'autre couche,
- la disposition de l'empilement dans un moule de pressage (38, 40), et
- l'association des couches par pressage de l'empilement.

8. Procédé selon la revendication 7, **caractérisé en ce que** le chauffage d'au moins une autre couche comprend le chauffage d'une couche (26) de type ressort.

9. Procédé selon la revendication 8, **caractérisé en ce que** le chauffage d'une couche (26) de type ressort comprend le chauffage d'un feutre .

## Patentansprüche

1. Einrichtung zur Schalldämpfung, die überlagerte Schichten aufweist, aufweisend:
- eine erste Schicht (36) und
- eine zweite Gruppe (24) von Schichten zur Funktion als Masse-Feder, wobei die zweite Gruppe aufweist eine Schicht (28), die eine Funktion als viskoelastische schwere Masse hat, und eine Schicht (28) vom Feder-Typ,
wobei die erste Schicht (36) auf der Schicht aufgebracht ist, die eine Funktion als viskoelastische schwere Masse hat, **dadurch gekennzeichnet, dass** die erste Schicht (36) ein Schaum mit offenen Zellen ist, welcher charakterisiert ist durch seine Porosität, seinen Krümmungsreichtum und seinen Luftströmungswiderstand, wobei diese Schicht (36) aufgrund ihres Krümmungsreichtums Eigenschaften zur akustischen Absorption von mittleren und hohen Frequenzen hat,
wobei die erste Schicht (36) eine Porosität größer als 0,9, einen Luftströmungswiderstand zwischen 10000 und 90000 N.s/m⁴ und einen Krümmungsreichtum zwischen 1,4 und 3 aufweist.

2. Einrichtung gemäß Anspruch 1, **dadurch gekennzeichnet, dass** die erste Schicht (36) aus Schaum elastisch ist.

3. Einrichtung gemäß irgendeinem der vorhergehenden Ansprüche, **dadurch gekennzeichnet, dass** der Schaum der ersten Schicht (36) aus einem plastischen Material gebildet ist, das ausgewählt ist aus Polyurethanen und Melamin-Harzen.

4. Einrichtung gemäß irgendeinem der vorhergehenden Ansprüche, **dadurch gekennzeichnet, dass** die Schicht (26) vom Feder-Typ der zweiten Gruppe von Schichten einen Krümmungsreichtum von höchsten 1,4 hat.

5. Einrichtung gemäß irgendeinem der vorhergehenden Ansprüche, **dadurch gekennzeichnet, dass** sie eine Dicke von größer als 20 mm hat.

6. Einrichtung gemäß irgendeinem der vorhergehenden Ansprüche, **dadurch gekennzeichnet, dass** sie gebildet ist aus der ersten Schicht und der zweiten Gruppe von Schichten zur Funktion als Masse-Feder.

7. Verfahren zur Herstellung einer Einrichtung zur Schalldämpfung, die überlagerte Schichten aufweist, wobei die Einrichtung aufweist:
- eine erste Schicht (36) und
- eine zweite Gruppe (24) von Schichten zur Funktion als Masse-Feder, wobei die zweite Gruppe aufweist eine Schicht (28), die eine Funktion als viskoelastische schwere Masse hat, und eine Schicht (28) vom Feder-Typ,
wobei die erste Schicht (36) auf der Schicht, die eine Funktion als viskoelastische schwere Masse hat (28), aufgebracht ist,
wobei die erste Schicht (36) ein Schaum mit offenen Zellen ist, welcher charakterisiert ist durch seine Porosität, seinen Krümmungsreichtum und seinen Luftströmungswiderstand,
wobei diese Schicht (36) aufgrund ihres Krümmungsreichtums Eigenschaften zur akustischen Absorption von mittleren und hohen Frequenzen hat,
wobei die erste Schicht (36) eine Porosität größer als 0,9, einen Luftströmungswiderstand zwischen 10000 und 90000 N.s/m⁴ und einen Krümmungsreichtum zwischen 1,4 und 3 aufweist, **dadurch gekennzeichnet, dass** das Verfahren aufweist:
- das Bilden einer anfänglichen Einrichtung, die aufweist wenigstens die erste Schicht (36) und eine Schicht der zweiten Gruppe, und das Erwärmen der erlangten Einrichtung,
- das Stapeln der anfänglichen Einrichtung und der anderen Schicht,
- das Anordnung der Stapelung in einer Pressform (38, 40), und
- das Verbinden der Schichten durch Pressen der Stapelung.

8. Verfahren gemäß Anspruch 7, **dadurch gekennzeichnet, dass** das Erwärmen wenigstens einer anderen Schicht aufweist das Erwärmen einer Schicht (26) vom Feder-Typ.

9. Verfahren gemäß Anspruch 8, **dadurch gekennzeichnet, dass** das Erwärmen einer Schicht (26) des Feder-Typs das Erwärmen eines Filzes aufweist.

## Claims

1. Soundproofing assembly comprising superposed layers, having:
- a first layer (36) and
- a second group (24) of layers having a spring-mass function, the second group comprising a layer (28) having the function of a viscoelastic heavy mass and a layer (26) of the spring type,
the first layer (36) being positioned on the layer having the function of a viscoelastic heavy mass (28),
**characterised in that** the first layer (36) is an open-cell foam **characterised by** its porosity, its tortuosity and its resistance to the flow of air, the layer (36) having, by virtue of its tortuosity, sound absorption properties at medium and high frequencies,
the first layer (36) having a porosity greater than 0.9, a resistance to the flow of air of between 10,000 and 90,000 N.s/m⁴ and a tortuosity of between 1.4 and 3.

2. Assembly according to claim 1, **characterised in that** the first layer (36) of foam is resilient.

3. Assembly according to either one of the preceding claims, **characterised in that** the foam of the first layer (36) is formed of a plastics material chosen from the polyurethanes and the melamine resins.

4. Assembly according to any one of the preceding claims, **characterised in that** the layer (26) of the spring type of the second group of layers has a tortuosity of not more than 1.4.

5. Assembly according to any one of the preceding claims, **characterised in that** it has a thickness of greater than 20 mm.

6. Assembly according to any one of the preceding claims, **characterised in that** it is composed of the first layer and of the second group of layers having a spring-mass function.

7. Method of manufacturing a soundproofing assembly comprising superposed layers, the assembly having:
- a first layer (36) and
- a second group (24) of layers having a spring-mass function, the second group comprising a layer (28) having the function of a viscoelastic heavy mass and a layer (26) of the spring type,
the first layer (36) being positioned on the layer having the function of a viscoelastic heavy mass (28),
the first layer (36) being an open-cell foam **characterised by** its porosity, its tortuosity and its resistance to the flow of air, the layer (36) having, by virtue of its tortuosity, sound absorption properties at medium and high frequencies, the first layer (36) having a porosity greater than 0.9, a resistance to the flow of air of between 10,000 and 90,000 N.s/m⁴ and a tortuosity of between 1.4 and 3,
**characterised in that** the method comprises:
- forming an initial assembly comprising at least the first layer (36) and one layer of the second group, and heating the resulting assembly,
- heating at least one layer (26) other than those of the initial assembly,
- stacking the initial assembly and the other layer,
- arranging the stack in a pressing mould (38, 40), and
- combining the layers by pressing the stack.

8. Method according to claim 7, **characterised in that** the heating of at least one other layer comprises heating a layer (26) of the spring type.

9. Method according to claim 8, **characterised in that** the heating of a layer (26) of the spring type comprises heating a felt.
